# EUROPÄISCHE PATENTANMELDUNG

(11) **EP 4 521 029 A1**
(43) Veröffentlichungstag der Anmeldung: **12.03.2025**
(21) Anmeldenummer: 24192267.3
(22) Anmeldetag: 01.08.2024
(51) Int. Cl.: F24D 11/00, F24D 11/02, F24D 17/00, F24D 17/02, F28D 20/00

(54) **SPEICHERSYSTEM FÜR DIE HEIZTECHNIK**

(30) Priorität: 07.09.2023 DE 202023105138 U
(71) Anmelder: Atec Abgastechnologie GmbH & Co. KG, 21629 Neu Wulmsdorf (DE)
(72) Erfinder: ENGELMANN, Ansgar, 48653 Coesfeld (DE)
(74) Vertreter: Hauck Patentanwaltspartnerschaft mbB

(57) **Zusammenfassung**

Speichersystem für die Heiztechnik, umfassend:
• einen Heizungswasserspeicher mit einer innenliegenden Trinkwasserwendel, der einen Eintritt zum Anschließen eines Vorlaufes eines Wärmeerzeugers und einen Austritt zum Anschließen eines Rücklaufes des Wärmeerzeugers, einen Heizungswasser-Eintritt zum Anschließen eines Rücklaufes eines Wärmeverteilsystems und einen Heizungswasser-Austritt zum Anschließen eines Vorlaufes des Wärmeverteilsystems, einen mit der Trinkwasserwendel verbundenen Kaltwasser-Eintritt zum Anschließen einer Kaltwasserversorgung und einen mit der Trinkwasserwendel verbundenen Vorwärmwasser-Austritt aufweist,
• einen Trinkwasserspeicher mit mindestens einem darin eingesetzten elektrischen Heizstab zum Aufheizen des vorgewärmten Trinkwassers aus der Trinkwasserwendel auf Trinkwarmwassertemperatur, der einen Vorwärmwasser-Eintritt für vorgewärmtes Trinkwasser und einen Trinkwarmwasser-Austritt zum Anschließen einer Trinkwarmwasserleitung aufweist und
• eine hydraulische Verbindung zwischen Vorwärmwasser-Austritt des Heizungswasserspeichers und Vorwärmwasser-Eintritt des Trinkwasserspeichers.

## Beschreibung

Die Erfindung betrifft einen Speichersystem für die Heiztechnik mit einem Heizungswasserspeicher mit einer innenliegenden Trinkwasserwendel und einem Trinkwasserspeicher zur Nachheizung des Trinkwassers.

Bei der Erwärmung von Heizungswasser und Trinkwasser kommen Heizungswasserspeicher mit einer innenliegenden Trinkwasserwendel zum Erwärmen und Zwischenspeichern von Heizungswasser und Trinkwasser zum Einsatz. Der Heizungswasserspeicher ist ein Behälter, dem von einem Wärmeerzeuger erwärmtes Wasser oben zugeführt und aus dem abgekühltes Wasser unten abgezogen und zum Wärmeerzeuger zurückgeleitet wird. Aufgrund der temperaturabhängigen Dichte des Wassers nimmt die Temperatur des Wassers im Heizungswasserspeicher von oben nach unten ab und tritt nur eine geringfügige Vermischung des Wassers im Heizungswasserspeicher ein.

Für Fußbodenheizungen und andere Niedertemperatur-Wärmeverteilsysteme werden Vorlauftemperaturen des Heizungswassers im Bereich von 30 °C bis 40 °C benötigt. Mit dem Begriff "Trinkwasser" bezieht sich die vorliegende Anmeldung auf Brauchwasser, das sowohl Trinkwasser im eigentlichen Sinne zur Flüssigkeitsaufnahme durch den Menschen als auch Wasser zum Baden, Duschen und Spülen umfasst. Die Trinkwarmwassertemperatur sollte mindestens 60 °C betragen, damit sich keine Legionellen und andere schädliche Keime im Trinkwarmwasser vermehren können. Deutlich höhere Trinkwassertemperaturen sollten zur Vermeidung von Verbrühungen vermieden werden. Deshalb sollte die Temperatur des Trinkwassers an der Zapfstelle 60 bis 65°C nicht überschreiten. Die Erwärmung des Heizungswassers auf 30 °C bis 40 °C kann mittels einer Wärmepumpe erfolgen. Wärmepumpen arbeiten im niedrigen Temperaturbereich und bei geringen Temperaturunterschieden zwischen Vorlauf und Rücklauf besonders effizient. Zum Erreichen der Trinkwassertemperatur von mindestens 60 °C wird entweder das Trinkwasser mittels eines elektrischen Heizstabes im oberen Bereich des Heizungswasserspeichers zusätzlich aufgeheizt oder die Wärmepumpe zeitweilig so betrieben, sodass sie erwärmtes Wasser auf einem erhöhten Temperaturniveau liefert.

Aufgrund der geringen Vorlauftemperatur des Heizungswassers muss die Wärmepumpe die erforderliche Wärmeleistung für das Verteilsystem über einen hohen Volumenstrom des erwärmten Wassers bereitstellen. Der hohe Volumenstrom kann zu einer Durchmischung im oberen Bereich des Heizungswasserspeichers führen, der die Effizienz der Erwärmung des Heizungswassers und des Trinkwassers herabsetzt. Bereits bekannt sind Heizungswasserspeicher, die im oberen Bereich Trennbleche zur Verhinderung von Durchmischung aufweisen.

Der Erfindung liegt die Aufgabe zugrunde, ein Speichersystem für die Heiztechnik zu schaffen, das in effizienterer Weise mit einem Niedertemperaturheizsystem betrieben werden kann und Heizungswasser mit einer Vorlauftemperatur im Bereich von 30 °C bis 40 °C sowie Trinkwarmwasser mit einer Vorlauftemperatur im Bereich von mindestens 60 °C liefert.

Die Aufgabe wird durch ein Speichersystem für die Heiztechnik gemäß Anspruch 1 gelöst. Vorteilhafte Ausführungsarten des Speichersystems sind in den Unteransprüchen und in der nachfolgenden Beschreibung angegeben.

Das erfindungsgemäße Speichersystem für die Heiztechnik umfasst:
- einen Heizungswasserspeicher mit einer innenliegenden Trinkwasserwendel, der einen Eintritt zum Anschließen eines Vorlaufes eines Wärmeerzeugers und einen Austritt zum Anschließen eines Rücklaufes des Wärmeerzeugers, einen Heizungswasser-Eintritt zum Anschließen eines Rücklaufes eines Wärmeverteilsystems und einen Heizungswasser-Austritt zum Anschließen eines Vorlaufes des Wärmeverteilsystems, einen mit der Trinkwasserwendel verbundenen Kaltwasser-Eintritt zum Anschließen einer Kaltwasserversorgung, und einen mit der Trinkwasserwendel verbundenen Vorwärmwasser-Austritt aufweist,
- einen Trinkwasserspeicher mit mindestens einem darin eingesetzten elektrischen Heizstab zum Aufheizen des vorgewärmten Trinkwassers aus der Trinkwasserwendel auf Trinkwarmwassertemperatur, der einen Vorwärmwasser-Eintritt für vorgewärmtes Trinkwasser und einen Trinkwarmwasser-Austritt zum Anschließen einer Trinkwarmwasserleitung aufweist und
- eine hydraulische Verbindung zwischen Vorwärmwasser-Austritt des Heizungswasserspeichers und Vorwärmwasser-Eintritt des Trinkwasserspeichers.

Das erfindungsgemäße Speichersystem umfasst als zentrale Elemente einen Heizungswasserspeicher mit einer innenliegenden Trinkwasserwendel und einen Trinkwasserspeicher mit mindestens einem darin eingesetzten elektrischen Heizstab. Der Heizungswasserspeicher ist ein Behälter zum Speichern von erwärmtem Heizungswasser und der Trinkwasserspeicher ist ein Behälter zum Speichern von erwärmtem Trinkwasser. Mittels einer Wärmepumpe oder eines anderen Wärmeerzeugers kann das Heizungswasser im Heizungswasserspeicher auf eine Temperatur im Bereich von 30 °C bis 40 °C erwärmt werden. Dabei wird durch die Trinkwasserwendel hindurchströmendes Trinkwasser vorgewärmt. Das vorgewärmte Trinkwasser gelangt in den Trinkwasserspeicher und wird darin mittels des elektrischen Heizstabes auf die geforderte Temperatur von mindestens 60 °C. aufgeheizt. Hierfür ist es nicht erforderlich, den Wärmeerzeuger zeitweilig mit erhöhter Temperatur zu betreiben. Ferner werden hierbei Effizienzverluste aufgrund von Durchmischung im oberen Bereich des Heizungswasserspeichers infolge hoher Volumenströme herabgesetzt. Durch die hydraulische Trennung des Heizungswassers von der Erwärmung des Trinkwassers auf Trinkwarmwassertemperatur wirkt sich eine Durchmischung im Heizungswasserspeicher nicht auf die Erwärmung des Trinkwassers aus und kann dieses effizienter auf Trinkwarmwassertemperatur gebracht werden. Der Wärmeerzeuger kann durchgehend mit niedrigeren Temperaturen arbeiten und deshalb insgesamt energetisch günstiger betrieben werden. Auch ist es möglich, den Energiebedarf des elektrischen Heizstabes zumindest zeitweilig mit Überenergie aus einer Fotovoltaikanlage zu betreiben. Zudem ist es möglich, das Speichersystem mit einem geringeren Trinkwasservorrat als bei einem herkömmlichen Speichersystem auszustatten, weil die Temperaturerhöhung des vorgewärmten Trinkwassers im Trinkwasserspeicher mittels des elektrischen Heizstabes besser und schneller regelbar ist als in einem herkömmlichen Heizungswasserspeicher.

Gemäß einer Ausführungsart der Erfindung ist der Heizungswasserspeicher ein Standgerät. Das bedeutet, dass die Abmessungen des Heizungswasserspeichers in vertikaler Richtung größer als seine Abmessungen in horizontaler Richtung sind, sodass er platzsparend aufgestellt werden kann, indem die Höhe eines Raumes ausgenutzt wird. Zudem ist dies vorteilhaft für die Ausbildung unterschiedlicher Temperaturzonen im Heizungswasserspeicher.

Gemäß einer weiteren Ausführungsart ist der Heizungswasserspeicherbehälter zylindrisch und ist der Trinkwasserspeicherbehälter zylindrisch oder kugelförmig. Dies ist vorteilhaft für eine platzsparende Anordnung und geringe Wärmeverluste.

Gemäß einer weiteren Ausführungsart ist der Trinkwasserspeicher oberhalb oder unterhalb des Heizungswasserspeicher angeordnet. Dies ist vorteilhaft für eine platzsparende Anordnung und begünstigt eine Ausführung des Speichersystems als Baueinheit.

Gemäß einer weiteren Ausführungsart ist der Trinkwasserspeicher an dem Heizungswasserspeicher befestigt. Hierdurch kann das Speichersystem als Baueinheit ausgeführt werden. Dies ist vorteilhaft für die Montage. Die hydraulische Verbindung zwischen Heizungswasserspeicher und Trinkwasserspeicher kann bereits werkseitig hergestellt werden. Durch getrennten Transport zum Einbauort und Zusammenbau am Einbauort kann eine Aufstellung bei beengten Platzverhältnissen erleichtert werden.

Gemäß einer weiteren Ausführungsart verläuft die Trinkwasserwendel spiralförmig um eine vertikale Achse herum und ist der Kaltwasser-Eintritt unten und der Vorwärmwasser-Austritt oben am Heizungswasserspeicher angeordnet. Wegen der höheren Temperaturen im oberen Bereich des Heizungswasserspeichers ist dies vorteilhaft für das Vorwärmen des Trinkwassers. Bei einer Ausführung mit dem Trinkwasserspeicher oberhalb des Heizungswasserspeichers kann die hydraulische Verbindung zwischen Vorwärmwasser-Austritt des Heizungswasserspeichers und Vorwärmwasser-Eintritt des Trinkwasserspeichers kurz gehalten werden. Die hydraulische Verbindung kann durch ein Rohr oder eine Leitung ausgeführt sein. Grundsätzlich kann auch der Vorwarmwasser-Austritt direkt mit dem Vorwärmwasser-Eintritt verbunden sein.

Gemäß einer weiteren Ausführungsart ist der Heizstab horizontal im Trinkwasserspeicher angeordnet. Bei einem Trinkwasserspeicher mit einer größeren Ausdehnung in horizontaler als in vertikaler Richtung kann der elektrische Heizstab mit horizontaler Ausrichtung mit besonders großer Wärmeübertragungsfläche ausgeführt sein. Zudem kann hierdurch das Einhalten der erforderlichen Trinkwarmwasser-Temperatur im gesamtem Trinkwasserspeicher und ein schnelles Erreichen der Trinkwarmwasser-Temperatur besser sichergestellt werden.

Gemäß einer Ausführungsart ist nur ein einziger elektrischer Heizstab in den Trinkwasserspeichereingesetzt. Gemäß einer anderen Ausführungsart sind mehrere elektrische Heizstäbe in den Trinkwasserspeicher eingesetzt. Die mehreren elektrischen Heizstäbe können in einer oder mehreren Ebenen nebeneinander und/oder übereinander angeordnet sein. Insbesondere können mehrere parallele elektrische Heizstäbe nebeneinander oder übereinander im Trinkwasserspeicher angeordnet sein. Gemäß einer weiteren Ausführungsart ist der elektrische Heizstab geradlinig oder bogenförmig gekrümmt. Gemäß einer weiteren Ausführungsart ist der elektrische Heizstab spiralförmig oder wendelförmig ausgebildet. Die vorbezeichneten Ausbildungen und Anordnungen begünstigen das Einhalten der erforderlichen Trinkwarmwasser-Temperatur im gesamten Trinkwasserspeicher und ein schnelles Erreichen der Trinkwarmwasser-Temperatur.

Gemäß einer weiteren Ausführungsart ist im Heizungswasserspeicher und/oder im Heizungswasser-Austritt ein erster Temperatursensor angeordnet, ist eine Regelungseinrichtung mit dem ersten Temperatursensor und dem Wärmeerzeuger verbunden und ausgebildet, die Temperatur und/oder den Volumenstrom des von dem Wärmeerzeuger gelieferten Warmwassers so zu steuern, dass die Temperatur im Heizungswasserspeicher und/oder im Vorlauf eines Wärmeverteilsystems einen bestimmten Wert oder Wertebereich einhält. Dies ist vorteilhaft für die Regelung der Temperatur im Wärmeverteilsystem.

Gemäß einer weiteren Ausführungsart ist im Trinkwasserspeicher und/oder im Trinkwarmwasser-Austritt ein zweiter Temperatursensor angeordnet, ist eine Regelungseinrichtung mit dem zweiten Temperatursensor und einer elektrischen Energieversorgung des Heizstabes verbunden und ausgebildet, die elektrische Energieversorgung so zu regeln, dass die Temperatur im Trinkwasserspeicher und/oder im Trinkwarmwasservorlauf einen bestimmten Wert oder Wertebereich einhält. Hierdurch wird eine besonders gute Regelung der Trinkwarmwassertemperatur ermöglicht.

Gemäß einer weiteren Ausführungsart ist das Wärmeverteilsystem eine Fußbodenheizung oder eine andere Flächenheizung. Flächenheizungen kommen bevorzugt für Heizungssysteme mit einer Vorlauftemperatur im Bereich von 30 °C bis 40 °C zum Einsatz. Das Wärmeverteilsystem kann aber auch großflächige Radiatoren oder Radiatoren mit Unterstützung der Konvektion durch Gebläse oder andere geeignete Systeme umfassen.

Gemäß einer weiteren Ausführungsart ist der Wärmeerzeuger eine Wärmepumpe. Mittels einer Wärmepumpe kann besonders effizient und nachhaltig erwärmtes Wasser mit einer Temperatur im Bereich von 30 °C bis 40 °C zum Erwärmen des Heizungswassers und Vorwärmen des Trinkwassers zur Verfügung gestellt werden. Gemäß einer anderen Ausführungsart wird das Heizungssystem mit einem anderen Niedertemperatur-Wärmeerzeuger betrieben, beispielsweise mit einer thermischen Solaranlage oder mit einem Brennwert- oder Niedertemperaturkessel. Auch hybride Ausführungen, die mehrere verschiedene Wärmeerzeuger der vorgenannten Art umfassen, sind Gegenstand der Erfindung.

Gemäß einer weiteren Ausführungsart ist die Wärmepumpe eine Luftwärmepumpe und/oder eine Erdwärmepumpe.

Gemäß einer weiteren Ausführungsart wird der elektrische Heizstab mit elektrischem Strom aus dem Stromverteilungsnetz betrieben. Gemäß einer weiteren Ausführungsart wird der elektrische Heizstab mit elektrischem Strom aus einer Photovoltaikanlage betrieben. Gemäß einer weiteren Ausführungsart wird der elektrische Heizstab mit elektrischem Strom aus einem Stromverteilungsnetz und elektrischem Strom aus einer Photovoltaikanlage betrieben.

Gemäß einer weiteren Ausführungsart hat der Heizungswasserspeicher ein Füllvolumen im Bereich von 200 l bis 300 l, hat die Trinkwasserwendel ein Füllvolumen von 25 bis 75 ll und hat der Trinkwasserspeicher ein Füllvolumen von 25 bis 75 1. Das Speichersystem mit den angegebenen Volumen ist insbesondere für einen Vierpersonenhaushalt bei einem Einfamilienhaus mit aktuellem Energiestandard unter Verwendung einer Wärmepumpe als Wärmeerzeuger und einer Fußbodenheizung als Wärmeverteilsystem geeignet. Bei einer weiteren Ausführungsart beträgt das Füllvolumen des Heizungswasserspeichers 250 l, das Füllvolumen der Trinkwasserwendel 50 l und das Füllvolumen des Trinkwasserspeichers 50 l.

In der anliegenden Zeichnung ist ein erfindungsgemäßes Speichersystem in einem grobschematischen Anlagenbild dargestellt.

Das Speichersystem umfasst einen zylindrischen Heizungswasserspeicher 1, der vertikal ausgerichtet ist. Der Heizungswasserspeicher 1 weist einen zylindrischen Mantel 2, ein kreisscheibenförmigen Boden 3 und einen kreisscheibenförmigen Deckel 4 auf. In dem Heizungswasserspeicher 1 ist eine Trinkwasserwendel 5 angeordnet, die spiralförmig um eine vertikale Achse herum verläuft. Der Heizungswasserspeicher 1 hat oben einen Eintritt 6 für erwärmtes Wasser aus einem Wärmeerzeuger in Form eines radial vom Mantel 2 nach außen vorstehenden ersten Rohrstutzens 7 und unten einen Austritt 8 für den Anschluss eines Rücklaufes für abgekühltes Wasser zu dem Wärmeerzeuger in Form eines weiteren radial vom Mantel nach außen vorstehenden zweiten Rohrstutzens 9.

Die Trinkwasserwendel 5 hat unten einen Kaltwasser-Eintritt 10 in Form eines radial vom Mantel nach außen vorstehenden dritten Rohrstutzens 11. Oben hat die Trinkwasserwendel 5 einen Vorwärmwasser-Austritt 12 in Form eines radial vom Mantel nach außen vorstehenden vierten Rohrstutzens 13.

Der Heizungswasserspeicher 1 hat unten auf demselben Niveau wie der zweite Rohrstutzen 9 einen Heizungswasser-Eintritt 14 in Form eines radial vom Umfang des Heizungswasserspeichers 1 nach außen vorstehenden fünften Rohrstutzens 15. Oben hat der Heizungswasserspeicher 1 auf demselben Niveau wie der erste Rohrstutzen 7 einen Heizungswasser-Austritt 16 in Form eines radial nach außen vom Mantel vorstehenden sechsten Rohrstutzens 17.

Unten weist der Heizungswasserspeicher 1 einen radial vom Mantel nach außen vorstehenden Entleerungsstutzen 18 zum Entleeren auf, der mit einer ersten Schraubkappe 19 verschlossen ist.

Im oberen Drittel steht vom Mantel des Heizungswasserspeichers 1 radial nach außen ein mit einer zweiten Schraubkappe 20 verschlossener erster Einführstutzen 21 zum optionalen Einführen eines zusätzlichen Heizstabes vor.

Vom Boden 3 des Heizungswasserspeichers 1 steht nach unten ein zylindrischer Sockel 22 mit einem nach außen vorstehenden Flansch 23 zum Aufsetzen auf einen Untergrund auf.

Oberhalb des Heizungswasserspeichers 1 ist ein zylindrischer Trinkwasserspeicher 24 angeordnet. Dieser weist einen zylindrischen Mantel 25 und einen kreisscheibenförmigen Boden 26 sowie einen kreisscheibenförmigen Deckel 27 auf.

Der Boden 26 des Trinkwasserspeichers 24 ist über vertikale Verbindungsstreben 28 mit dem Deckel 4 des Heizungswasserspeichers 1 verbunden, beispielsweise durch Schweißen, Löten oder Verschrauben.

Der Trinkwasserspeicher 24 weist unten einen Vorwärmwasser-Eintritt 29 in Form eines radial am Mantel austretenden Rohres 30 auf. Innerhalb des Trinkwasserspeichers 24 ist das Rohr 30 nach unten gekrümmt, wobei seine Austrittsöffnung 31 auf das Zentrum des Bodens 26 ausgerichtet ist. Außerhalb des Trinkwasserspeichers 24 ist das Rohr 30 nach unten gekrümmt und an den Vorwärmwasser-Austritt 12 des Heizungswasserspeichers 1 angeschlossen.

Der Trinkwasserspeicher 23 weist oben einen Trinkwarmwasser-Austritt 32 in Form eines radial vom Mantel 25 nach außen vorstehenden siebten Rohrstutzens 33 auf. Der Trinkwarmwasser-Austritt 32 ist innerhalb des Trinkwasserspeichers 24 mit einem Rohr 34 verbunden, dessen Eintrittsöffnung 35 auf das Zentrum des Deckels 27 des Trinkwasserspeichers 24 ausgerichtet ist.

Im unteren Drittel steht vom Mantel des Trinkwasserspeichers 24 radial nach außen ein zweiter Einführstutzen 36 vor, in den ein Heizstab 37 abdichtend eingesetzt ist. Der Heizstab 37 ist mit seiner Wärmeübertragungsfläche 38 innerhalb des Trinkwasserspeichers 24 angeordnet, und weist einen aus dem zweiten Einführstutzen 24 nach außen vorstehenden Heizstababschnitt 39 mit elektrischen Anschlüssen zum Einspeisen elektrischer Energie auf.

Der Heizungswasserspeicher 1 und der Trinkwasserspeicher 23 weisen eine in der Figur nicht gezeigte Isolierungen auf.

An den Eintritt des Heizungswasserspeichers 1 ist über eine erste Verbindungsleitung 40 eine Wärmepumpe mit ihrem Vorlauf 42 angeschlossen.

An den Austritt 8 ist über eine zweite Verbindungsleitung 43 mit einer integrierten ersten Umwälzpumpe 44 ein Rücklauf 45 der Wärmepumpe 41 angeschlossen.

An den Heizungswasser-Eintritt 14 ist über eine dritte Verbindungsleitung 46 ein Rücklauf 47 einer Fußbodenheizung 48 oder eines anderen Wärmeverteilsystems 49 angeschlossen. An den Heizungswasser-Austritt 16 ist über eine vierte Verbindungsleitung 50 mit einer integrierten zweiten Umwälzpumpe 51 ein Vorlauf 52 des Wärmeverteilsystems 48 angeschlossen.

Durch den Heizungswasserspeicher 1 zirkuliert in der Wärmepumpe 41 aufgewärmtes Warmwasser, sodass sich im Heizungswasserspeicher 1 eine Warmwassersäule ausbildet, in der die Temperatur von oben nach unten abnimmt. Das Warmwasser aus dem Heizungswasserspeicher 1 zirkuliert durch das Wärmeverteilsystem 49, welches die Wärme an ein Gebäude abgibt.

In der Trinkwasserwendel 5 wird Kaltwasser aus einem Kaltwassernetz vorgewärmt und im Trinkwasserspeicher 24 mittels des Heizstabes 37 auf die Trinkwarmwassertemperatur von mindestens 60 °C aufgeheizt. Von dort gelangt es durch eine Trinkwarmwasserleitung 33 zu den Zapfstellen.

Das Speichersystem ist in der baulichen Ausführung besonders einfach, platzsparend und energetisch besonders günstig.

### B ezugszeichenli ste:

- 1: Heizungswasserspeicher
- 2: Mantel
- 3: kreisscheibenförmiger Boden
- 4: kreisscheibenförmiger Deckel
- 5: Trinkwasserwendel
- 6: Eintritt
- 7: erster Rohrstutzen
- 8: Austritt
- 9: zweiter Rohrstutzen
- 10: Kaltwasser-Eintritt
- 11: dritter Rohrstutzen
- 12: Vorwärmwasser-Austritt
- 13: vierter Rohrstutzen
- 14: Heizungswasser-Eintritt
- 15: fünfter Rohrstutzen
- 16: Heizungswasser-Austritt
- 17: sechster Rohrstutzen
- 18: Entleerungsstutzen
- 19: erste Schraubkappe
- 20: zweite Schraubkappe
- 21: Einführstutzen
- 22: Sockel
- 23: Flansch
- 24: Trinkwasserspeicher
- 25: Mantel
- 26: kreisscheibenförmiger Boden
- 27: kreisscheibenförmiger Deckel
- 28: Verbindungsstrebe
- 29: Vorwärmwasser-Eintritt
- 30: Rohr
- 31: Austrittsöffnung
- 32: Trinkwarmwasser-Austritt
- 33: siebter Rohrstutzen
- 34: Rohr
- 35: Eintrittsöffnung
- 36: zweiter Einführstutzen
- 37: Heizstab
- 38: Wärmeübertragungsfläche
- 39: Heizstababschnitt
- 40: erste Verbindungsleitung
- 41: Wärmepumpe
- 42: Vorlauf
- 43: zweite Verbindungsleitung
- 44: erste Umwälzpumpe
- 45: Rücklauf
- 46: dritte Verbindungsleitung
- 47: Rücklauf
- 48: Fußbodenheizung
- 49: Wärmeverteilsystem
- 50: vierte Verbindungsleitung
- 51: zweite Umwälzpumpe
- 52: Vorlauf
- 53: Trinkwarmwasserleitung

## Patentansprüche

1. Speichersystem für die Heiztechnik, umfassend:
• einen Heizungswasserspeicher mit einer innenliegenden Trinkwasserwendel, der einen Eintritt zum Anschließen eines Vorlaufes eines Wärmeerzeugers und einen Austritt zum Anschließen eines Rücklaufes des Wärmeerzeugers, einen Heizungswasser-Eintritt zum Anschließen eines Rücklaufes eines Wärmeverteilsystems und einen Heizungswasser-Austritt zum Anschließen eines Vorlaufes des Wärmeverteilsystems, einen mit der Trinkwasserwendel verbundenen Kaltwasser-Eintritt zum Anschließen einer Kaltwasserversorgung und einen mit der Trinkwasserwendel verbundenen Vorwärmwasser-Austritt aufweist,
• einen Trinkwasserspeicher mit mindestens einem darin eingesetzten elektrischen Heizstab zum Aufheizen des vorgewärmten Trinkwassers aus der Trinkwasserwendel auf Trinkwarmwassertemperatur, der einen Vorwärmwasser-Eintritt für vorgewärmtes Trinkwasser und einen Trinkwarmwasser-Austritt zum Anschließen einer Trinkwarmwasserleitung aufweist und
• eine hydraulische Verbindung zwischen Vorwärmwasser-Austritt des Heizungswasserspeichers und Vorwärmwasser-Eintritt des Trinkwasserspeichers.

2. Speichersystem nach Anspruch 1, bei dem der Heizungswasserspeicher ein Standgerät ist.

3. Speichersystem nach Anspruch 1 oder 2, bei dem der Heizungswasserspeicherbehälter zylindrisch und der Trinkwasserspeicherbehälter zylindrisch oder kugelförmig ist.

4. Speichersystem nach einem der Ansprüche 1 bis 3, bei dem der Trinkwasserspeicher oberhalb oder unterhalb des Heizungswasserspeichers angeordnet ist.

5. Speichersystem nach einem der Ansprüche 1 bis 4, bei dem der Trinkwasserspeicher an dem Heizungswasserspeicher befestigt ist.

6. Speichersystem nach einem der Ansprüche 1 bis 5, bei dem die Trinkwasserwendel spiralförmig um eine vertikale Achse herum verläuft und der Kaltwasser-Eintritt unten und der Vorwärmwasser-Austritt oben am Heizungswasserspeicherbehälter angeordnet ist.

7. Speichersystem nach einem der Ansprüche 1 bis 6, bei dem der Heizstab horizontal im Trinkwasserspeicher angeordnet ist.

8. Speichersystem nach einem der Ansprüche 1 bis 7, bei dem im Heizungswasserspeicher und/oder im Heizungswasser-Austritt ein erster Temperatursensor angeordnet ist, eine Regelungseinrichtung mit dem ersten Temperatursensor und der Wärmeerzeuger verbunden und ausgebildet ist, die Temperatur und/oder den Volumenstrom des von dem Wärmeerzeuger gelieferten Warmwassers so zu steuern, dass die Temperatur im Heizungswasserspeicherbehälter und/oder im Vorlauf eines Wärmeverteilsystems einen bestimmten Wert oder Wertebereich einhält.

9. Speichersystem nach einem der Ansprüche 1 bis 8, bei dem im Trinkwasserspeicher und/oder im Trinkwarmwasser-Austritt ein zweiter Temperatursensor angeordnet ist, eine Regelungseinrichtung mit dem zweiten Temperatursensor und einer elektrischen Energieversorgung des Heizstabes verbunden und ausgebildet ist, die elektrische Energieversorgung so zu regeln, dass die Temperatur im Trinkwasserspeicherbehälter und/oder im Trinkwarmwasservorlauf einen bestimmten Wert oder Wertebereich einhält.

10. Speichersystem nach einem der Ansprüche 1 bis 9, bei dem das Wärmeverteilsystem eine Fußbodenheizung oder eine andere Flächenheizung ist.

11. Heizungssystem nach einem der Ansprüche 1 bis 10, bei dem der Wärmeerzeuger eine Wärmepumpe ist.

12. Heizungssystem nach Anspruch 11, bei dem die Wärmepumpe eine Luftwärmepumpe und/oder eine Erdwärmepumpe ist.

13. Speichersystem nach einem der Ansprüche 1 bis 12, bei dem der elektrische Heizstab mit elektrischem Strom aus einem Stromverteilungsnetz betrieben wird.

14. Speichersystem nach einem der Ansprüche 1 bis 13, bei dem der elektrische Heizstab mit elektrischem Strom aus einer Photovoltaikanlage betrieben wird.
